# EUROPÄISCHE PATENTSCHRIFT

(11) **EP 1 593 335 B1**
(45) Veröffentlichungstag und Bekanntmachung des Hinweises auf die Patenterteilung: **26.03.2008**
(21) Anmeldenummer: 05007847.6
(22) Anmeldetag: 11.04.2005
(51) Int. Cl.: A47L 15/42, A47L 15/46, D06F 39/08

(54) **Verfahren zum Erkennen eines Fehlers einer Messeinrichtung zur Wassermengen-Erfassung bei Geschirrspülmaschinen**
Method for detecting a default of a device for measuring the water quantity of a dishwasher
Méthode de détection de défaut d'un dispositif de mesure de la quantité d'eau dans un lave-vaisselle

(30) Priorität: 05.05.2004 DE 102004022682
(43) Veröffentlichungstag der Anmeldung: 09.11.2005
(73) Patentinhaber: Miele & Cie. KG, 33332 Gütersloh (DE)
(72) Erfinder: Hellweg, Markus, 33602 Bielefeld (DE); Lange, Stephan, 32657 Lemgo (DE)

(56) Entgegenhaltungen:
- DE-A1- 3 146 566
- DE-A1- 10 002 687
- DE-C1- 10 115 101
- US-A- 4 697 293

## Beschreibung

Die Erfindung betrifft ein Verfahren zum Erkennen eines Fehlers einer Messeinrichtung zur Erfassung der zugelaufenen Wassermenge in den Spülbehälter einer programmgesteuerten Geschirrspülmaschine mit einer Umwälzpumpe, mit einem Sensor zur Erfassung eines für den stabilen Betrieb der Umwälzpumpe notwendigen Mindestniveaus Nₘᵢₙ, und mit einer Auswerteschaltung zur Verarbeitung der von der Messeinrichtung und vom Niveausensor empfangenen Signale, und mit einer Einrichtung zur Begrenzung des in den Spülbehälter einfließenden Volumenstroms.

Es ist bei wasserführenden Haushaltsgeräten bekannt, die zur Durchführung des Programms benötigte Wassermenge durch Messeinrichtungen zu ermitteln und hierdurch festzulegen. Als Beispiel kann hier ein Flügelradzähler genannt werden, der in der Wasserzuleitung einer von der Anmelderin hergestellten und vertriebenen Geschirrspülmaschine G 892-4 SCi PLUS angeordnet ist und von dort elektrische Impulse an die Programmsteuerung abgibt, die vom Volumenstrom des zufließenden Wassers abhängig sind. Bedingt durch ein Klemmen oder Schleifen des Flügelradzählers in seiner Lagerung kann es zu Fehlfunktionen in der Mengenmessung kommen. In den vorgenannten Geschirrspülmaschinen wird deshalb zu Beginn des Wassereinlaufs geprüft, ob der Flügelradzähler Impulse abgibt. Hierdurch kann aber nur ein vollständiger Ausfall festgestellt werden. Ein Fehler, der sich durch die Abgabe von zu wenig Zählerimpulsen im Verhältnis zur eingelaufenen Wassermenge bemerkbar macht, kann nicht erkannt werden. Um die Auswirkungen eines solchen Fehlers zu mindern, wird die Wassereinlaufmenge durch eine sogenannte Stauscheibe im Magnetventil reguliert. Diese begrenzt ab einem Wasserdruck von 1 bar die Durchflussmenge auf ca. 5 Liter pro Minute (abhängig vom Öffnungsquerschnitt). Somit kann der mengengesteuerte Wasserzufluss zur Sicherheit durch eine Zeitsteuerung überlagert werden. Zusätzliche Sicherheit kann durch einen zweiten Niveausensor erlangt werden, der das Erreichen eines Überlaufniveaus erkennt und dann über eine in der Steuerung integrierte Auswerteschaltung das Magnetventil schließt. Ein Nachteil der Stauscheibe besteht darin, dass diese erst bei einem Wasserdruck von 1 bar wirkt. Bei niedrigeren Druckverhältnissen in der Wasserversorgung und gleichzeitigem Defekt des Flügelradzählers kann letzterer nicht erkannt werden und es fließt eine Wassermenge in den Spülbehälter, welche zu hoch ist und damit einen erhöhten Wasserbrauch und schlimmstenfalls das Überlaufen der Maschine zur Folge hat.

Die DE 101 15 101 C1 zeigt ein Verfahren zum Erfassen/Korrigieren der Füllwassermenge einer Waschmaschine, wobei sowohl Füllzeit, als auch Füllniveau und Füllwassermenge erfasst werden. Dabei ist nicht angegeben, wie die Füllwassermenge erfasst wird.

Aus der DE 40 38 802 A1 ist es bekannt, die zulaufende Wassermenge über einen Durchflussmengenmesser zu erfassen.

Die DE 33 29 345 A1 beschreibt ebenfalls ein Verfahren zur Messung von Wassermengen, wobei die Durchflussmenge des Wasserzulaufs bestimmt wird, indem die Zeit zum Einlauf einer Bezugswassermenge (welche von einem Niveaufühler erfasst wird) bestimmt wird.

Der Erfindung stellt sich somit das Problem, ein Verfahren der eingangs genannten Art zu offenbaren, bei dem auch ein Fehler in der Messeinrichtung zur Erfassung der zugelaufenen Wassermenge erkannt wird, welcher nicht deren vollständigen Ausfall zur Folge hat.

Erfindungsgemäß wird dieses Problem durch ein Verfahren mit den Merkmalen des Patentanspruchs 1 gelöst. Eine vorteilhafte Weiterbildung der Erfindung ergibt sich aus dem nachfolgenden Unteranspruch.

Die mit der Erfindung erreichbaren Vorteile bestehen neben der genauen Erkennung des vorbeschriebenen Fehlers darin, dass auf einen zweiten Niveausensor zur Erkennung eines Überlaufniveaus verzichtet werden kann.

Es hat sich als vorteilhaft erwiesen, vor dem zweiten Füllschritt einen Zwischenabschnitt durchzuführen, in welchem dem Spülbehälter eine Teilmenge zugeführt wird, welche von der Messeinrichtung als vorgegebene Menge V₃ identifiziert wird, wobei die Menge V₃ einem Niveau entspricht, welches oberhalb des Mindestniveaus Nₘᵢₙ liegt; und in welchem dann die Umwälzpumpe für eine vorgegebene Zeit t_{U} eingeschaltet wird und anschließend der Spülbehälter entleert wird. Hierdurch wird bei der Niveaumessung im zweiten Füllschritt der Einfluss der für das Benetzen des Spülguts abhängigen Wassermenge eliminiert, welche bekanntlich von der Art und Menge des Spülguts abhängt.

Ein Ausführungsbeispiel der Erfindung wird nachfolgend näher beschrieben. Die zur Durchführung des Verfahrens geeignete Geschirrspülmaschine besitzt in bekannter Weise ein Gehäuse, in dem ein frontseitig durch eine Tür verschließbarer Spülbehälter mit einer Ablaufwanne angeordnet ist. Die Tür ist an ihrem bodenseitigen Abschnitt um eine horizontal verlaufende Achse schwenkbar am Gerätekörper gelagert. Im Spülraum sind Geschirrkörbe vorhanden, denen Sprüharme zur Reinigung des abgestellten Geschirrs zugeordnet sind. Die Versorgung des Sprüharms mit Spülflüssigkeit erfolgt über eine Umwälzpumpe. Hierzu wird zu Beginn verschiedener Programmabschnitte über eine Zulaufleitung Wasser zum Spülbehälter zugeführt, zum Ende dieser Programmabschnitte erfolgt die Entleerung der Ablaufwanne über eine Entleerungspumpe. Die Einstellung der einzelnen Spülprogramme wird dem Benutzer durch verschiedene Bedien- und Anzeigeelemente ermöglicht, die Durchführung dieser Programme wird durch eine Programmsteuereinrichtung kontrolliert, wobei vorzugsweise eine Mikroprozessor-Steuerung zum Einsatz kommt.

Die Zulaufleitung kann mittels eines Magnetventils durch Stromzufuhr von der Mikroprozessor-Steuerung geöffnet werden, im stromlosen Zustand ist das Magnetventil und damit die Zulaufleitung geschlossen. Während der Öffnung des Ventils läuft in der Mikroprozessor-Steuerung ein Timer und misst die Zeit, in denen eine Stromzufuhr erfolgt. Diese Zeit wird im Folgenden als Füllzeit t bezeichnet. In der Zulaufleitung ist außerdem als Messeinrichtung zur Erfassung der zugelaufenen Wassermenge ein Flügelradzähler angeordnet. Dieser gibt Impulse an die Mikroprozessor-Steuerung, deren Anzahl proportional zu dem die Leitung passierenden Volumenstrom sind, so dass die Steuerung aus der Impulszahl bei bekanntem Querschnitt die eingelaufenen Wassermengen, nachfolgend als Vᵢ bezeichnet, ermitteln kann.

Der Ablaufwanne ist ein Niveausensor zugeordnet, mit dem ein sogenanntes Mindestniveau Nₘᵢₙ erfasst werden kann, welches für einen stabilen Lauf der Umwälzpumpe erforderlich ist. Der Niveausensor kann als Druckschalter ausgeführt sein, welcher in der Leitung hinter der Umwälzpumpe angeordnet ist und bei Förderung von Wasser betätigt wird. Alternativ kann die Drehzahl oder andere Regelparameter der Umwälzpumpe ausgewertet werden, da diese sich niveauabhängig ändern.

Die Messgrößen des Timers, des Flügelradzählers und die Ausgangsgröße des Niveausensors werden in der Mikroprozessor-Steuerung durch eine integrierte Auswerteschaltung verarbeitet, um einen Fehler in der Erfassung der zugelaufenen Wassermenge in den Spülbehälter erkennen zu können. Dieses Verfahren arbeitet wie nachfolgend beschrieben:

Zunächst wird in einem ersten Füllschritt das Magnetventil solange geöffnet, bis der Flügelradzähler eine vorgegebene Wassermenge V₁, beispielsweise 1 Liter, sensiert hat. Dabei wird, wie oben beschrieben, die für diesen Wassereinlauf benötigte Füllzeit t gemessen. Liegt die Füllzeit unterhalb einer vorgegebenen Mindestzeit t_{N}, so erkennt die Auswerteschaltung, dass weder ein Defekt im Flügelradzähler noch ein zu geringer Leitungsdruck unter 1 bar vorliegt. Es erfolgt dann eine mengengesteuerte Befüllung des Spülbehälters, wobei zur Sicherung eine Zeitsteuerung überlagert wird.

Wird die Mindestzeit t_{N} überschritten so kann entweder ein Defekt des Flügelradzählers oder ein Niederdruck in der Hauswasserversorgung, d. h. ein Leitungsdruck unter 1 bar vorliegen. Um dies zu unterscheiden, wird vor der weiteren Kontrolle zunächst ein Zwischenabschnitt durchgeführt. Das Magnetventil wird so lange geöffnet bis dem Spülbehälter insgesamt eine weitere Teilmenge zugeführt ist, welche vom Flügelradzähler als Menge V₃ , bspw. 3 Liter, identifiziert wird, wobei die Summe der Mengen V₁ und V₃ vorzugsweise einem Niveau entspricht, welches oberhalb des Mindestniveaus Nₘᵢₙ liegt und damit einen stabilen Betrieb der Unwälzpumpe ermöglicht. Anschließend wird die Umwälzpumpe für eine Minute eingeschaltet und Wasser durch die Sprüharme gepumpt; zuletzt wird der Spülbehälter durch Einschalten der Entleerungspumpe entleert. Hierdurch wird sichergestellt, dass das in den Geschirrkörben vorhandene Spülgut benetzt ist, so dass die zum Benetzen notwendige Wassermenge nicht in die nachfolgenden Messungen eingeht.

Nach dem Abpumpen wird ein zweiter Füllschritt durchgeführt. Das Magnetventil wird geöffnet, bis in den Spülbehälter eine Teilmenge eingelaufen ist, welche vom Flügelradzähler bzw. der Mikroprozessor-Steuerung als vorgegebene Menge V₂ identifiziert wird. Diese Menge V₂ von ca. einem Liter entspricht einem Niveau, welches unterhalb des Mindestniveaus Nₘᵢₙ liegt. Danach wird die Umwälzpumpe zur Niveausensierung eingeschaltet. Schaltet der Druckwächter stabil, d. h. über einen längeren Zeitraum, so erkennt die Auswerteschaltung, dass die real im Spülbehälter befindliche Wassermenge größer als die vom Flügelradzähler sensierte und damit das Messergebnis definitiv falsch ist. Das laufende Programm wird abgebrochen und eine Fehlermeldung erzeugt. Schaltet der Druckwächter nur kurz nach dem Einschalten der Umwälzpumpe, erkennt die Auswerteschaltung, dass der Flügelradzähler intakt ist und lediglich der Leitungsdruck unter 1 bar liegt. Dann wird das Programm fortgesetzt und mengengesteuert die zur Durchführung des eingestellten Programms notwendige Wassermenge in den Spülbehälter eingefüllt.

Um die wiederholte Durchführung des Zwischenabschnitts und des zweiten Füllschritts bei intaktem Flügelradzähler und gleichzeitigem Niederdruck zu vermeiden, kann in der Mikroprozessor-Steuerung ein Speicher vorgesehen sein, in dem die im ersten Füllschritt benötigte Zeit zum Einfüllen der Menge V₁ abgespeichert wird. Eine erneute Überprüfung findet nur dann statt, wenn die jeweils gemessene Zeit t für den aktuellen Füllschritt den abgespeicherten Wert um einen vorgegebenen Prozentsatz von bspw. 15% übersteigt.

## Patentansprüche

1. Verfahren zum Erkennen eines Fehlers einer Messeinrichtung zur Erfassung der zugelaufenen Wassermenge in den Spülbehälter einer programmgesteuerten Geschirrspülmaschine mit einer Umwälzpumpe, mit einem Sensor zur Erfassung eines für den stabilen Betrieb der Umwälzpumpe notwendigen Mindestniveaus Nₘᵢₙ, und mit einer Auswerteschaltung zur Verarbeitung der von der Messeinrichtung und vom Niveausensor empfangenen Signale, und mit einer Einrichtung zur Begrenzung des in den Spülbehälter einfließenden Volumenstroms,
mit folgenden Verfahrensschritten:
• Durchführen eines ersten Füllschrittes, in welchem dem Spülbehälter eine Teilmenge zugeführt wird, welche von der Messeinrichtung als vorgegebene Menge V₁ identifiziert wird;
• Vergleichen der für den ersten Füllschritt benötigten Füllzeit t mit einer vorgegebenen Mindestzeit t_{N} durch die Auswerteschaltung;
Wenn die Füllzeit t die vorgegebene Mindestzeit t_{N} überschreitet werden die folgenden Verfahrensschritte durchgeführt:
• Entleeren des Spülbehälters;
• Durchführen eines zweiten Füllschrittes, in welchem dem Spülbehälter eine Teilmenge zugeführt wird, welche von der Messeinrichtung als vorgegebene Menge V₂ identifiziert wird, wobei die vorgegebene Menge V₂ einem Niveau entspricht, welches unterhalb des Mindestniveaus Nₘᵢₙ liegt;
• Abgeben eines Fehlersignals durch die Auswerteschaltung, wenn mit dem Niveausensor ein oberhalb des Mindestniveaus Nₘᵢₙ liegendes Füllniveau des Spülbehälters erfasst wird.

2. Verfahren nach Anspruch 1,
**dadurch gekennzeichnet,**
**dass** vor dem Entleeren des Spülbehälters ein Zwischenabschnitt erfolgt, in welchem folgende Verfahrensschritte durchgeführt werden:
• dem Spülbehälter wird eine Teilmenge zugeführt, welche von der Messeinrichtung als vorgegebene Menge V₃ identifiziert wird, wobei die Summe der Mengen V₁ und V₃ vorzugsweise einem Niveau entspricht, welches oberhalb des Mindestniveaus Nₘᵢₙ liegt;
• Einschalten der Umwälzpumpe für eine vorgegebene Zeit t_{U}.

## Claims

1. Method of detecting a fault in a measuring device for determining the quantity of water supplied to the washing chamber of a program-controlled dishwasher with a circulating pump, including a sensor for determining a minimum level Nₘᵢₙ necessary for the steady operation of the circulating pump and with an evaluating circuit for processing the signals received from the measuring device and from the level sensor, and including a device for limiting the volume flow entering the washing chamber, the said method having the following method steps:
• execute a first fill step in which a part quantity is supplied to the washing chamber, the said part quantity being identified by the measuring device as preset quantity V₁;
• compare the fill time t necessary for the first fill step with a preset minimum time t_{N} by means of the evaluation circuit;
if the fill time t exceeds the preset minimum time t_{N}, the following method steps are carried out:
• empty the washing chamber;
• execute a second fill step in which a part quantity is supplied to the washing chamber, the said part quantity being identified by the measuring device as preset quantity V₂, wherein the preset quantity V₂ corresponds to a level, which is below the minimum level Nₘᵢₙ;
• output a fault signal by means of the evaluation circuit if a fill level of the washing chamber above the minimum level Nₘᵢₙ is detected by the level sensor.

2. Method according to claim 1, **characterised in that** before the emptying of the washing chamber there is an intermediate section in which the following method steps are carried out:
• a part quantity is supplied to the washing chamber, the said part quantity being identified by the measuring device as preset quantity V₃, wherein the sum of the quantities V₁ and V₃ preferably correspond to a level which is above the minimum level Nₘᵢₙ;
• switch on the circulating pump for a preset time t_{U}.

## Revendications

1. Procédé de détection d'un défaut d'un dispositif de mesure de la quantité d'eau chargée dans la cuve de lavage d'un lave-vaisselle commandé par programme avec une pompe de circulation, avec un capteur pour saisir un niveau minimum Nₘᵢₙ nécessaire pour le fonctionnement stable de la pompe de circulation, avec un circuit d'évaluation pour traiter les signaux reçus du dispositif de mesure et du capteur de niveau, et avec un dispositif pour limiter le débit volumique arrivant dans la cuve de lavage,
lequel procédé comprend les étapes suivantes :
• exécution d'une première étape de remplissage, dans laquelle une quantité partielle, qui est identifiée par le dispositif de mesure comme quantité prédéfinie V₁, est amenée à la cuve de lavage ;
• comparaison par le circuit d'évaluation du temps de remplissage t nécessaire pour la première étape de remplissage avec un temps minimum t_{N} prédéfini ;
si le temps de remplissage t dépasse le temps minimum t_{N} prédéfini, les étapes de procédé suivantes sont exécutées :
• vidange de la cuve de lavage ;
• exécution d'une deuxième étape de remplissage, dans laquelle une quantité partielle, qui est identifiée par le dispositif de mesure comme quantité prédéfinie V₂, est amenée à la cuve de lavage, la quantité prédéfinie V₂ correspondant à un niveau qui se situe au-dessous du niveau minimum Nₘᵢₙ ;
• émission d'un signal de défaut par le circuit d'évaluation si le capteur de niveau saisit un niveau de remplissage de la cuve de lavage se situant au-dessus du niveau minimum Nₘᵢₙ.

2. Procédé selon la revendication 1,
**caractérisé en ce**
**qu'**avant la vidange de la cuve de lavage a lieu une phase intermédiaire au cours de laquelle les étapes de procédé suivantes sont exécutées :
• une quantité partielle, qui est identifiée par le dispositif de mesure comme quantité prédéfinie V₃, est amenée à la cuve de lavage, la somme des quantités V₁ et V₃ correspondant de préférence à un niveau qui se situe au-dessus du niveau minimum Nₘᵢₙ ;
• mise en marche de la pompe de circulation pendant un temps tᵤ prédéfini.
